# FASCICULE DE BREVET EUROPEEN

(11) **EP 4 012 511 B1**
(45) Date de publication et mention de la délivrance du brevet: **23.08.2023**
(21) Numéro de dépôt: 20213374.0
(22) Date de dépôt: 11.12.2020
(51) Int. Cl.: G04D 7/00, G04B 21/08

(54) **PROCEDE D'ACCORDAGE HARMONIQUE D'AU MOINS UN TIMBRE D'UN MECANISME DE SONNERIE D'UNE MONTRE**
VERFAHREN ZUM HARMONISCHEN STIMMEN MINDESTENS EINES KLANGS EINES SCHLAGWERKMECHANISMUS EINER ARMBANDUHR
METHOD FOR HARMONIC TUNING OF AT LEAST ONE GONG FOR A CHIMING MECHANISM OF A WATCH

(43) Date de publication de la demande: 15.06.2022
(73) Titulaire: Montres Breguet S.A., 1344 L'Abbaye (CH)
(72) Inventeur: KADMIRI, Younes, 25660 Montfaucon (FR); KAPAPATIS, Polychronis Nakis, 1324 Premier (CH)
(74) Mandataire: ICB SA

(56) Documents cités:
- EP-A1- 2 290 479
- EP-A1- 3 211 488
- EP-B1- 2 290 479
- CH-A1- 708 885
- CH-B1- 708 885

## Description

L'invention concerne un procédé d'accordage harmonique d'au moins un timbre d'un mécanisme de sonnerie d'une montre. Le mécanisme de sonnerie comprend au moins un timbre fixé à un porte-timbre, et au moins un marteau pour frapper le timbre en des instants prédéterminés.

### Art antérieur

Dans des montres à répétition minutes, les améliorations vibro-acoustiques portent essentiellement sur les éléments de régulation, qui permettent de limiter le bruit du mécanisme lors du déclenchement d'une sonnerie. Il est aussi réalisé des éléments de l'habillage, qui permettent d'augmenter le niveau acoustique de la sonnerie. Ces éléments d'habillage peuvent être aussi des membranes de rayonnement acoustique ou d'autres parties rayonnantes du boîtier de la montre.

Généralement un son est généré par un élément générateur de vibrations sonores rayonnées par l'habillage de la boîte de montre et cet élément générateur est principalement un timbre d'un mécanisme de sonnerie. La vibration du timbre est produite par l'impact généralement à proximité du porte-timbre d'au moins un marteau. Cette vibration est composée de plusieurs fréquences propres, dont le nombre et l'intensité, en particulier dans le domaine audible, dépendent de la géométrie du timbre, des conditions de fixation ou d'appui du timbre, des conditions de choc et des propriétés physiques du matériau.

Il est à noter que le timbre est rarement optimisé. Des améliorations du timbre portent essentiellement sur ses dimensions pour cibler, d'une part, une fréquence souhaitée et pour d'autre part, accorder au moins un des partiels du timbre des heures et des minutes ensembles. Dans ce cas de figure, on parle d'accordage de l'intervalle mélodique. La matière constituant les timbres peut elle aussi être un facteur d'amélioration pour modifier la richesse fréquentielle du son émis. Cependant, il est parfois difficile de maitriser la globalité du contenu fréquentiel du timbre qui dépend de sa forme dimensionnelle et de la matière choisie pour réaliser le timbre.

A ce titre, on peut citer la demande de brevet EP 3 211 488 A1, qui décrit un timbre de forme atypique sous forme planaire dans un plan XY pour un mécanisme de sonnerie d'une montre. Le timbre est relié au moins à une de ses extrémités à un porte-timbre, qui peut être fixé sur une paroi intérieure de la carrure de montre. Le timbre comprend plusieurs encoches réalisées en des points géométriques définis sur une portion de sa longueur. Cela permet d'adapter des fréquences propres de vibration dans une bande audible entre 1 kHz et 5 kHz, pour obtenir un accord harmonique défini au préalable pour chaque timbre et pour rendre harmonieux le son généré. Cependant, l'adaptation des fréquences propres par la réalisation de ces encoches est irréversible. Cela constitue un inconvénient, si on veut adapter d'autres fréquences de vibration du timbre. De plus, cela ne permet pas d'éviter toute dissonance d'un timbre frappé générant des fréquences de vibration dans le plan et hors plan en fonction de la proximité de ces fréquences.

La demande de brevet EP 2 808 745 A1 décrit un mécanisme de sonnerie d'une montre, qui comprend des moyens de sélection d'un mode vibratoire d'un timbre. Pour ce faire, les moyens de sélection comprennent un élément sélecteur disposé en contact sur une partie du timbre et maintenu sur un noeud de vibration d'un mode vibratoire du timbre à sélectionner. Cela permet de bloquer d'autres modes vibratoires. Cet élément sélecteur peut être déplacé sur une portion du timbre par un moyen de déplacement, ce qui permet de sélectionner un mode vibratoire de manière non irréversible. Cependant aucune possibilité d'optimiser la configuration du timbre n'est décrite pour adapter une fréquence de vibration de manière non irréversible afin d'assurer un accordage fin avec l'habillage de la montre. De plus, toute dissonance du son suite à la frappe du timbre par un marteau ne peut être évitée en fonction des fréquences de vibration générées dans le plan du timbre et hors plan du timbre.

La demande de brevet CH 707 078 A1 décrit un timbre pour un mécanisme de sonnerie. Un dispositif de réglage de fréquence de vibration du timbre est prévu. Un élément sous forme de masselotte est monté sur le timbre pour agir sur une partie du timbre pour effectuer une contrainte mécanique locale. Cela permet de régler une fréquence de vibration du timbre frappé. Cependant en agissant avec une telle masselotte montée sur une portion du timbre, cela ne permet pas de régler précisément une fréquence propre de vibration. De plus, cela ne permet pas d'éviter toute dissonance lors de la génération de fréquences de vibration dans le plan du timbre et hors plan du timbre suite à la frappe du timbre par un marteau.

La demande de brevet CH 708 885 A1 décrit un procédé de dimensionnement et/ou d'accordage d'un ou plusieurs timbres pour une pièce d'horlogerie

### Résumé de l'invention

L'invention a donc pour but de pallier les inconvénients de l'état de la technique susmentionné en proposant un procédé d'accordage harmonique d'au moins un timbre d'une montre à sonnerie configuré pour supprimer certaines dissonances du son émis par la montre lorsque le timbre est activé par la frappe du marteau.

A cet effet, l'invention concerne un procédé d'accordage harmonique d'au moins un timbre d'une montre à sonnerie, qui comprend les caractéristiques définies dans la revendication indépendante 1.

Des étapes particulières du procédé d'accordage harmonique d'au moins un timbre d'une montre à sonnerie sont définies dans les revendications dépendantes 2 à 9.

Un avantage du procédé d'accordage harmonique du timbre réside dans le fait que les fréquences de vibration dans le plan de montre XY dans un mode propre de base ou pour des partiels subséquents dans la bande de fréquences audible entre 20 Hz et 5 kHz, sont rendues très proches des fréquences de vibration hors plan de montre Z de manière à ne pas être perçues par l'oreille humaine. Ainsi, cela permet d'éviter toute dissonance ou battement, qui conduit à péjorer la qualité sonore par un tel couplage fréquentiel. Le plan de montre peut correspondre au plan du timbre.

Avantageusement, le procédé permet d'accorder les fréquences de vibration dans le plan XY et hors plan Z de telle manière à respecter la formule ou ratio r = |fip - fih|/fip ≤ 0.006 ou r' = |fih - fip|/fih ≤ 0.006, où fip est la fréquence de vibration dans le plan XY du i_{ème} mode propre sélectionné, et fih est la fréquence de vibration hors plan Z du i_{ème} mode propre. Le calcul du ratio r ou r' est fonction de la direction de frappe du marteau contre le timbre. La valeur désirée du ratio est toujours la même pour chaque mode propre dans la gamme de fréquences audibles. Si ces fréquences de vibration de chaque mode propre conduisent à un ratio r ou r' de l'ordre de 0.006 voire inférieur, le timbre est considéré comme accordé. Dans ce cas de figure, il ne génère aucune dissonance pour que l'oreille humaine ne fasse plus de distinction entre les deux fréquences trop proches l'une de l'autre. La valeur désirée de ce ratio peut aussi être définie plus petite ou égale à 0.005 et cela dépend de la perception des sons d'une personne.

Avantageusement pour pouvoir accorder les fréquences de vibration du timbre frappé par un marteau soit dans le plan XY, soit hors plan Z, soit également dans une direction oblique, il est utilisé un instrument de mesure acoustique muni d'une unité à microphone, ou de mesure vibratoire avec un vibromètre laser ou tout autre appareil permettant de mesurer la réponse dynamique du timbre. Le timbre peut être posé sur un support adéquat de mesure pour être frappé par un marteau en dehors de la boîte de montre ou le timbre peut être de préférence monté directement dans la boîte de montre de manière à être frappé par le marteau du mécanisme de sonnerie. L'instrument de mesure peut comprendre une unité à microphone à l'entrée pour capter le son du timbre frappé, ou comprendre un vibromètre pour une mesure vibratoire. De plus, dans une unité à processeur ou microcontrôleur de l'instrument de mesure, il peut être effectué une analyse FFT du signal capté par le microphone ou par le vibromètre laser afin d'obtenir deux pics fréquentiels qui correspondent aux fréquences de vibration dans le plan et hors plan du timbre. Suite à cette analyse FFT, il est possible de déterminer quelles sont les retouches à effectuer sur le timbre pour avoir les deux fréquences de vibration dans le plan et hors plan suffisamment proches l'une de l'autre pour éviter toute dissonance du son généré par le timbre frappé.

Il est encore à noter que des retouches du timbre doivent être effectuées si le ratio est plus grand que la valeur de 0.006. Cela dépend principalement de l'écart fréquentiel entre les fréquences de vibration au mode propre analysé.

### Brève description des figures

Les buts, avantages et caractéristiques du procédé d'accordage harmonique d'au moins un timbre d'une montre à sonnerie apparaîtront mieux dans la description suivante notamment en regard des dessins sur lesquels :
les figures 1a et 1b représentent une vue de dessus montrant une vue en plan d'un timbre fixé à un porte-timbre et une vue de côté montrant une vue hors plan du timbre avant la frappe d'un marteau,
les figures 2a et 2b représentent une vue de dessus montrant une vue en plan d'un timbre en vibration et fixé à un porte-timbre et une vue de côté montrant une vue hors plan du timbre en vibration, et
les figures 3a et 3b représentent un graphique d'une analyse FFT d'un signal capté par exemple par un microphone de l'instrument de mesure pour représenter des pics fréquentiels à deux fréquences de partiels d'une part avant une retouche du timbre à la figure 3a, et d'autre part après une retouche du timbre à la figure 3b avec les deux fréquences de vibration proches l'une de l'autre à deux niveaux de fréquence.

### Description détaillée de l'invention

Dans la description suivante, toutes les parties bien connues d'un mécanisme de sonnerie d'une montre à sonnerie, muni d'au moins un timbre ne seront décrites que sommairement. Il sera exclusivement fait référence au procédé d'accordage harmonique d'au moins un timbre d'une montre à sonnerie de telle manière que le timbre une fois accordé ne génère plus de dissonance ou battement suite à la frappe d'un marteau dans toute direction, par exemple en direction du plan du timbre XY ou en direction hors plan du timbre Z ou dans une direction oblique.

Les figures 1a et 1b représentent uniquement un timbre 1 d'un agencement traditionnel sous la forme d'un arc de cercle principalement, qui peut être disposé autour d'un mouvement de montre une fois monté dans la boîte de montre. La section transversale du timbre 1 sur une partie de sa longueur ou sur toute sa longueur peut être de forme circulaire, ovale, hexagonale, octogonale, sous forme de haricot ou d'autres formes. Dans ce cas de figure, le timbre se trouve dans un plan, qui est le plan de montre. Il peut aussi être envisagé que le timbre soit de section transversale variant d'une extrémité à l'autre extrémité.

Comme montré à la figure 1a, ce timbre 1 sous forme d'arc de cercle est configuré dans un plan de montre XY, qui est ici le plan de timbre XY avec une extrémité fixée à un porte-timbre 2, alors qu'une autre extrémité est laissée libre de mouvement. Il peut être aussi envisagé de fixer le timbre au porte-timbre 2 dans une partie intermédiaire entre la première extrémité et la seconde extrémité ou également de fixer chaque extrémité du timbre à un porte-timbre 2 respectif sans extrémité libre de mouvement. La figure 1b ne représente que le timbre 1 en vue de côté. Le porte-timbre 2 est généralement prévu pour être fixé par un moyen de fixation 3, tel que des vis, sur un support tel qu'une platine du mouvement de montre, ou éventuellement fixé à une surface intérieure de la carrure de la boîte de montre ou sur un autre élément de l'habillage ou même sur une membrane. Le timbre 1 peut être frappé par un marteau non représenté dans une direction définie, par exemple dans la direction du plan de timbre XY ou la direction hors plan Z, voire également dans une direction oblique. Cela génère un son avec une ou plusieurs fréquences de vibration fonction du nombre de partiels générés en liaison au matériau constituant le timbre et des conditions de chocs entre le marteau et le timbre. Ledit marteau est généralement prévu pour frapper le timbre 1 à proximité du porte-timbre 2 d'un côté intérieur de l'agencement du timbre en fonction de la place à disposition.

En frappant le timbre 1 par le marteau dans une direction du plan de timbre XY, on s'attend à générer au moins une fréquence de vibration dans le plan XY. Cela signifie que normalement seul les modes propres dont leurs déformées se situent dans le plan XY doivent être activés. Mais dans la pratique, en fonction des tolérances d'usinage du timbre 1, et encore des jeux du marteau dans ses pivotements, la frappe du marteau sur le timbre 1 active au moins deux modes propres de base avec d'une part une fréquence de vibration dans le plan XY et également une fréquence de vibration hors plan dans la direction Z parasite.

A titre d'exemple non limitatif représenté aux figures 2a et 2b du timbre 1 en vibration, le spectre fréquentiel du son généré contient alors les deux fréquences 1'788 Hz et 1'731 Hz, qui sont d'une part la fréquence de vibration dans le plan XY, et d'autre part la fréquence de vibration hors plan dans la direction Z. Les deux fréquences générées dans le premier mode propre de vibration sont très proches l'une de l'autre et d'un écart fréquentiel susceptible d'être perçu par l'oreille humaine dans la gamme de fréquences audibles définie principalement d'au moins 20 Hz jusqu'à 5 kHz. Dans cette gamme de fréquences audibles, la perception de ces deux fréquences de vibration par l'oreille humaine provoque une dissonance ou battement, qui péjore très nettement la qualité du son perçu.

Pour que l'oreille humaine ne soit pas en mesure de percevoir les deux fréquences de vibration, il est nécessaire de les accorder de telle manière à respecter la formule ou ratio en valeurs absolues r = |fip - fih|/fip ≤ 0.006, où fip est la fréquence de vibration dans le plan XY du i_{ème} mode propre, et fih est la fréquence de vibration hors plan Z parasite du i_{ème} mode propre. Si ces fréquences de vibration accordées conduisent à un ratio de l'ordre de 0.006, qui est une valeur cible ou un seuil défini, alors le son généré par la frappe du timbre est clair et harmonieux et bien entendu sans perception de dissonance par l'oreille de l'homme, ce qui est recherché. Mais comme on peut le calculer avec cet exemple de fréquences de vibration ci-dessus, on arrive à un ratio r = 0.032, ce qui est à peu près 5 fois supérieur à la valeur attendue. Il doit donc être corrigé l'écart fréquentiel entre ces deux fréquences de vibration. C'est ce que cherche à réaliser le procédé de la présente invention.

Le procédé permet aussi d'accorder les fréquences de vibration dans le plan XY et hors plan Z de telle manière à respecter la formule ou ratio r = |fip - fih|/fip ≤ 0.006 ou r' = |fih - fip|/fih ≤ 0.006, où fip est la fréquence de vibration dans le plan XY du i_{ème} mode propre sélectionné, et fih est la fréquence de vibration hors plan Z du i_{ème} mode propre. Le ratio r est sélectionné dans le cas d'une frappe sensiblement dans le plan du timbre XY, alors que le ratio r' est sélectionné dans le cas d'une frappe sensiblement hors plan Z, c'est-à-dire perpendiculaire au plan du timbre XY.

Bien entendu comme représenté aux figures 1a, 1b, 2a, 2b, 3a, 3b, une fois que le timbre 1 est frappé par le marteau, il génère une première fréquence de base f1p, f1h et plusieurs partiels de fréquence plus élevée au moins dans la gamme de fréquences audibles de 20 Hz à 5 kHz. Pour des fréquences supérieures à 5 kHz, la proximité de deux fréquences de vibration dans le plan et hors plan n'a plus beaucoup d'importance, car elles ne sont plus dissociées par l'oreille humaine. L'accordage des fréquences de vibration doit être effectué principalement pour des fréquences dans la gamme de fréquences audibles de 20 Hz à 5 kHz. Toutefois, il peut aussi être envisagé d'effectuer l'accordage du timbre 1 dans une gamme de fréquences audibles d'au moins de 20 Hz à 10 kHz ou 20 kHz.

Pour accorder le timbre 1 du mécanisme de sonnerie de la montre non représentée, il peut être placé notamment par l'intermédiaire du porte-timbre sur un support adéquat d'un instrument de mesure pour être frappé par un marteau à l'extérieur de la boîte de montre. Le timbre 1 peut aussi faire directement partie du mécanisme de sonnerie de la montre, afin de placer la boîte de montre comprenant le mécanisme de sonnerie avec le timbre 1 sur un support adéquat de l'instrument de mesure et commander la frappe du timbre 1 par le marteau du mécanisme à des instants prédéterminés ou programmés.

Une fois que le timbre 1 est frappé par le marteau, une unité à microphone ou un vibromètre de l'instrument de mesure peut capter le signal sonore ou vibratoire provenant du timbre en vibration. Un filtrage du signal sonore ou vibratoire peut encore être effectué, puis une opération de transformée rapide de Fourier FFT du signal filtré ou non provenant de l'unité à microphone ou du vibromètre laser est réalisée dans une unité à processeur ou dans un microcontrôleur de l'instrument de mesure. Une mémorisation des signaux de sortie après la FFT peut encore être effectuée dans l'instrument de mesure. Une représentation graphique des différents pics fréquentiels de plusieurs fréquences de vibration dans le plan XY et hors plan Z fonction des différents modes audibles du timbre en vibration, peut être effectuée après la FFT comme représenté par exemple aux figures 3a et 3b décrites ci-après.

Il est à noter que de manière générale, l'instrument de mesure est adapté à mesurer la réponse dynamique du timbre une fois frappé par le marteau. Cela signifie que la réponse dynamique comprend aussi bien un signal sonore ou audible, qu'un signal vibratoire.

Les figures 3a et 3b représentent des graphiques d'une analyse FFT d'un signal de l'unité à microphone ou du vibromètre. Les signaux de sortie sont enregistrés dans l'instrument de mesure. Les pics fréquentiels observés sur les figures 3a et 3b, sont relatifs à des fréquences de vibration dans le plan XY et hors plan Z du timbre en vibration. Il est observé d'une part les fréquences de vibration dans le plan XY et hors plan Z avant modification du timbre, c'est-à-dire avant d'effectuer une retouche dudit timbre à la figure 3a, et d'autre part après modification du timbre à la figure 3b. Cette vibration est composée de plusieurs fréquences propres ou partiels dont deux sont représentés sur les figures 3a et 3b dans la gamme de fréquences audibles. Il s'agit d'une première fréquence propre voisine de 1.7 kHz et d'une seconde fréquence propre voisine de 3 kHz.

A la première fréquence propre en figure 3a, il est généré deux pics fréquentiels, qui sont une première fréquence de vibration f1p dans le plan XY et une première fréquence de vibration hors plan f1h selon l'axe Z. A la seconde fréquence propre, il est généré deux pics fréquentiels qui sont une seconde fréquence de vibration f2p dans le plan XY et une seconde fréquence de vibration hors plan f2h selon l'axe Z.

A la figure 3b pour la première fréquence propre, il est généré après toutes les étapes de retouche du timbre au final, deux pics fréquentiels qui sont une première fréquence de vibration du timbre accordé dans le plan XY f1pf, et une première fréquence de vibration du timbre accordé hors plan Z f1hf. A la seconde fréquence propre, il est généré deux pics fréquentiels qui sont une seconde fréquence de vibration du timbre accordé f2pf dans le plan XY et une seconde fréquence de vibration du timbre accordé hors plan f2hf selon l'axe Z.

Une fois le contrôle effectué automatiquement par l'instrument de mesure ou par vision sur les graphiques des figures 3a et 3b, il doit être calculé le ratio r1 = |f1p - f1h|/f1p et ratio r2 = |f2p - f2h|/f2p. Il doit ensuite être déterminé si chaque ratio r1 et r2 est inférieur ou égal à la valeur désirée de 0.006. Dans l'affirmative, le timbre est considéré comme accordé, mais dans la négative, le timbre doit être accordé et au moins une retouche doit être effectuée, c'est-à-dire un usinage localisé sur une partie du timbre et de préférence à proximité du porte-timbre. Cet usinage, qui est généralement réalisé par des moyens mécaniques, permet d'effectuer cette retouche notamment suite à la connaissance de l'écart de fréquences entre la fréquence de vibration dans le plan XY et la fréquence de vibration hors plan Z de la première fréquence propre et/ou de la seconde fréquence propre.

En fonction de connaissances préalables de différentes retouches précédentes mémorisées et du résultat obtenu, une ou plusieurs retouches successives sur le timbre peuvent être réalisées jusqu'au moment où le ratio r1 et/ou r2 est égal ou inférieur à la valeur désirée de 0.006. Cela signifie qu'après la première retouche, l'instrument de mesure capte à nouveau le son généré par le timbre en vibration. Un traitement FFT du signal provenant du microphone est effectué ensuite afin de contrôler en sortie les pics fréquentiels des fréquences de vibration dans le plan XY et hors plan Z de la première fréquence propre et de la seconde fréquence propre. Un calcul des ratios r1 et r2 est à nouveau effectué pour déterminer si chaque ratio est inférieur ou égal à la valeur désirée de 0.006. Dans l'affirmative, plus aucune correction n'est effectuée sur le timbre, alors que dans la négative une nouvelle opération de retouche doit être effectuée, et ainsi de suite jusqu'à obtenir le ratio attendu.

Cette opération de retouche peut être effectuée manuellement ou de manière automatique. Dans ces conditions et en fonction des différentes retouches effectuées précédemment et mémorisées, chaque retouche peut être de préférence réalisée de manière automatique par un outil d'usinage d'une machine d'usinage automatique. Il peut s'agir d'un fraisage ou d'un meulage ou par écrasement (déformation plastique). Plusieurs simulations dépendant de l'écart fréquentiel des fréquences de vibration dans le plan XY et hors plan Z permettent d'établir précisément le type d'usinage et la retouche à effectuer pour avoir le ratio r1 et/ou r2 égal ou inférieur à la valeur désirée de 0.006 après très peu d'étapes successives de retouche.

Comme précédemment indiqué, le but de cette procédure est de rapprocher les deux pics fréquentiels, c'est-à-dire la fréquence de vibration en mode plan XY et la fréquence de vibration en mode hors plan Z pour que le ratio décrit soit inférieur ou égal à 0.006. Pour cela, des retouches sur le timbre sont effectuées et chaque enregistrement acoustique ou vibratoire sont analysés après ces retouches pour étudier le contenu fréquentiel du signal mesuré.

Par expérience, on peut savoir exactement à quel endroit faire la retouche et la dimension nécessaire de la retouche pour pouvoir corriger les deux fréquences de vibration dans le plan XY et hors plan Z en une opération au mieux. Une base de données dans l'instrument de mesure est conçue de telle manière à savoir automatiquement en fonction des pics fréquentiels déterminés dans l'instrument de mesure suite à l'analyse FFT, quelle est la retouche à effectuer précisément sur le timbre pour corriger et accorder en une seule fois ledit timbre.

Il est encore à noter que pour toutes les fréquences en mode propre dans la gamme de fréquences audibles (0 à 5 kHz), il est effectué un contrôle avec le même ratio, qui doit être inférieur ou égal à 0.006 pour que l'oreille humaine ne dissocie plus ces deux fréquences de vibration proches l'une de l'autre. De plus, toute forme du timbre peut être envisagée, notamment ou principalement avec une forme se trouvant dans un plan de manière à pouvoir contrôler des fréquences de vibration dans le plan XY et hors plan Z. Cependant, il peut aussi être envisagé d'avoir un timbre décrivant une forme tridimensionnelle et non uniquement dans un plan, par exemple le timbre pourrait être sous la forme d'un tire-bouchon ou autre. Indépendamment de la forme proprement dite du timbre, on mesure une vibration dans le plan XY, une vibration hors plan Z d'au moins un mode propre ou de tous les modes propres dans la gamme de fréquences audibles.

A partir de la description qui vient d'être faite, plusieurs variantes du procédé d'accordage harmonique d'un timbre, peuvent être conçues par l'homme du métier sans sortir du cadre de l'invention définie par les revendications. Chaque retouche du timbre peut être effectuée principalement à proximité du porte-timbre de manière manuelle par un horloger, ou de manière automatique par une machine d'usinage commandé par l'instrument de mesure par exemple.

## Revendications

1. Procédé d'accordage harmonique d'un timbre (1) d'une montre à sonnerie, le timbre (1) étant fixé à au moins un porte-timbre (2) par au moins une de ses extrémités ou par une portion intermédiaire située entre la première extrémité et la seconde extrémité du timbre (1), et pour lequel il est contrôlé un ratio de fréquences de vibration générées d'une part dans un plan de montre XY, et d'autre part hors plan de montre selon l'axe Z suite à une frappe d'un marteau contre le timbre (1),
le procédé comprenant les étapes suivantes :
- placer le timbre (1) par l'intermédiaire de son porte-timbre (2) sur un support adapté d'un instrument de mesure ou placer une boîte de montre comprenant un mécanisme de sonnerie avec le timbre (1) sur un support adapté de l'instrument de mesure,
- frapper le timbre (1) dans une direction définie par un marteau externe ou faisant partie du mécanisme de sonnerie de la montre,
- capter la réponse dynamique du timbre activé et mis en vibration par la frappe du marteau, par l'instrument de mesure,
le procédé étant **caractérisé en ce qu'**il comprend les étapes suivantes:
- traiter le signal de réponse dynamique du timbre en effectuant une rapide transformée de Fourier dans une unité à processeur ou dans un microcontrôleur de l'instrument de mesure,
- déterminer au moins deux pics fréquentiels qui correspondent, dans un mode propre sélectionné, aux fréquences de vibration dans le plan XY et hors plan Z du timbre en vibration dans une bande de fréquences audibles de 20 Hz jusqu'à 5 kHz,
- calculer au moins un ratio r = |fip - fihl/fip ≤ 0.006 ou r' = |fih-fip|/fih ≤ 0.006, où fip est la fréquence de vibration dans le plan XY du i_{ème} mode propre sélectionné, et fih est la fréquence de vibration hors plan Z du i_{ème} mode propre, le calcul du ratio r ou r' étant fonction de la direction de frappe du marteau contre le timbre,
- comparer le ratio r ou r' à une valeur désirée égale à 0.006 de telle manière que si r ou r' est égal ou inférieur à la valeur désirée de 0.006 le timbre est considéré comme accordé, par contre, si r ou r' est plus grand que la valeur désirée une opération de retouche du timbre est effectuée avant de refaire les étapes du procédé depuis la frappe du timbre par le marteau.

2. Procédé d'accordage harmonique d'un timbre (1) selon la revendication 1, **caractérisé en ce que** la réponse dynamique du timbre activé et en vibration est un signal sonore ou audible capté par une unité à microphone de l'instrument de mesure.

3. Procédé d'accordage harmonique d'un timbre (1) selon la revendication 1, **caractérisé en ce que** la réponse dynamique du timbre activé et en vibration est un signal vibratoire capté par un vibromètre laser.

4. Procédé d'accordage harmonique d'un timbre (1) selon la revendication 1, **caractérisé en ce que** toutes les fréquences propres du timbre dans la bande de fréquences audibles de 20 Hz à 5 kHz sont accordées.

5. Procédé d'accordage harmonique d'un timbre (1) selon la revendication 1, pour lequel le timbre (1) est configuré pour être disposé dans un plan de timbre qui correspond au plan de montre, **caractérisé en ce que** le timbre est frappé par le marteau dans une direction du plan de timbre et **en ce qu'**il est calculé le ratio r = |fip - fih|/fip ≤ 0.006 pour déterminer si des opérations de retouche du timbre doivent être effectuées.

6. Procédé d'accordage harmonique d'un timbre (1) selon la revendication 1, pour lequel le timbre (1) est configuré pour être disposé dans un plan de timbre qui correspond au plan de montre, **caractérisé en ce que** le timbre est frappé par le marteau dans une direction hors plan Z de timbre, perpendiculaire au plan de montre ou selon une direction d'une frappe oblique, et **en ce qu'**il est calculé le ratio r' = |fih - fip|/fih ≤ 0.006 pour déterminer si des opérations de retouche du timbre doivent être effectuées.

7. Procédé d'accordage harmonique d'un timbre (1) selon la revendication 1, **caractérisé en ce que** plusieurs simulations dépendant de l'écart fréquentiel des fréquences de vibration dans le plan XY et hors plan Z permettent d'établir précisément le type d'usinage et la retouche à effectuer pour avoir le ratio r et/ou r' égal ou inférieur à la valeur désirée de 0.006 après une ou deux étapes successives de retouche.

8. Procédé d'accordage harmonique d'un timbre (1) selon la revendication 1, **caractérisé en ce qu'**une base de données dans l'instrument de mesure est conçue de telle manière à savoir automatiquement en fonction des pics fréquentiels déterminés dans l'instrument de mesure suite à l'analyse FFT, quelle est la retouche à effectuer précisément sur le timbre pour corriger et accorder en une seule fois ledit timbre.

9. Procédé d'accordage harmonique d'un timbre (1) selon l'une des revendications précédentes, **caractérisé en ce que** chaque retouche du timbre est effectuée par un fraisage ou un meulage ou par écrasement local de la matière du timbre.

## Patentansprüche

1. Verfahren zur harmonischen Abstimmung einer Tonfeder (1) einer Schlaguhr, wobei die Tonfeder (1) an mindestens einem Tonfederhalter (2) durch mindestens eines ihrer Enden oder durch einen Zwischenabschnitt, der sich zwischen dem ersten Ende und dem zweiten Ende der Tonfeder (1) befindet, befestigt ist, und bei dem ein Verhältnis von Vibrationsfrequenzen kontrolliert wird, die einerseits in einer Uhrenebene XY und andererseits außerhalb der Uhrenebene entlang der Achse Z nach einem Schlag eines Hammers gegen die Tonfeder (1) erzeugt werden,
wobei das Verfahren die folgenden Schritte umfasst:
- die Tonfeder (1) über ihren Tonfederhalter (2) auf einem geeigneten Träger eines Messinstruments platzieren oder ein Uhrengehäuse, das einen Schlagmechanismus umfasst, mit der Tonfeder (1) auf einem geeigneten Träger des Messinstruments platzieren,
- die Tonfeder (1) in einer Richtung schlagen, die von einem externen oder zum Schlagwerk der Uhr gehörenden Hammer vorgegeben wird,
- die dynamische Antwort der Tonfeder, die durch den Hammerschlag aktiviert und in Schwingung versetzt wird, durch das Messinstrument erfassen,
wobei das Verfahren **dadurch gekennzeichnet ist, dass** es die folgenden Schritte umfasst:
- Verarbeiten des dynamischen Tonfeder-Antwortsignals durch eine schnelle Fourier-Transformation in einer Prozessoreinheit oder einem Mikrocontroller des Messgeräts,
- Bestimmen von mindestens zwei Frequenzspitzen, die in einem ausgewählten Eigenmodus den Schwingungsfrequenzen innerhalb der XY-Ebene und außerhalb der Z-Ebene der schwingenden Tonfeder in einem hörbaren Frequenzband von 20 Hz bis 5 kHz entsprechen,
- Berechnen mindestens eines Verhältnisses r = |fip - fihl/fip ≤ 0,006 oder r' = |fih - fip|/fih ≤ 0,006, wobei fip die Schwingungsfrequenz in der XY-Ebene des ausgewählten iₜₑₙ Eigenmodus ist und fih die Schwingungsfrequenz außerhalb der Z-Ebene des iₜₑₙ Eigenmodus ist, wobei die Berechnung des Verhältnisses r oder r' von der Richtung des Hammerschlags gegen die Tonfeder abhängig ist,
- Vergleichen des Verhältnisses r oder r' mit einem gewünschten Wert von 0,006, so dass, wenn r oder r' gleich oder kleiner als der gewünschte Wert von 0,006 ist, die Tonfeder als gestimmt gilt, wenn hingegen r oder r' größer als der gewünschte Wert ist, eine Nachbearbeitung der Tonfeder durchgeführt wird, bevor die Schritte des Verfahrens ab dem Schlagen der Tonfeder durch den Hammer erneut durchgeführt werden.

2. Verfahren zum harmonischen Stimmen einer Tonfeder (1) nach Anspruch 1, **dadurch gekennzeichnet, dass** die dynamische Antwort der aktivierten und schwingenden Tonfeder ein akustisches oder hörbares Signal ist, das von einer Mikrofoneinheit des Messinstruments erfasst wird.

3. Verfahren zum harmonischen Stimmen einer Tonfeder (1) nach Anspruch 1, **dadurch gekennzeichnet, dass** die dynamische Antwort der aktivierten und schwingenden Tonfeder ein Schwingungssignal ist, das von einem Laservibrometer erfasst wird.

4. Verfahren zum harmonischen Stimmen einer Tonfeder (1) nach Anspruch 1, **dadurch gekennzeichnet, dass** alle Eigenfrequenzen der Tonfeder im hörbaren Frequenzbereich von 20 Hz bis 5 kHz gestimmt werden.

5. Verfahren zum harmonischen Stimmen einer Tonfeder (1) nach Anspruch 1, wobei die Tonfeder (1) so konfiguriert ist, dass sie in einer Tonfederebene angeordnet ist, die der Uhrenebene entspricht, **dadurch gekennzeichnet, dass** die Tonfeder von dem Hammer in einer Richtung der Tonfederebene geschlagen wird und dass das Verhältnis r = |fip - fihl/fip ≤ 0,006 berechnet wird, um zu bestimmen, ob Nachbearbeitungsvorgänge an der Tonfeder durchgeführt werden müssen.

6. Verfahren zum harmonischen Stimmen einer Tonfeder (1) nach Anspruch 1, wobei die Tonfeder (1) so konfiguriert ist, dass sie in einer Tonfederebene angeordnet ist, die der Uhrenebene entspricht, **dadurch gekennzeichnet, dass** die Tonfeder durch den Hammer in einer Richtung außerhalb der Tonfederebene Z, senkrecht zur Uhrenebene oder in einer Richtung eines schrägen Schlages geschlagen wird, und dass das Verhältnis r' = |fih - fip|/fih ≤ 0,006 berechnet wird, um zu bestimmen, ob Nachbearbeitungsvorgänge der Tonfeder vorgenommen werden müssen.

7. Verfahren zum harmonischen Stimmen einer Tonfeder (1) nach Anspruch 1, **dadurch gekennzeichnet, dass** mehrere Simulationen, die von der Frequenzabweichung der Schwingungsfrequenzen in der XY-Ebene und außerhalb der Z-Ebene abhängen, es ermöglichen, die Art der Bearbeitung und die durchzuführende Nachbearbeitung genau festzulegen, um das Verhältnis r und/oder r' gleich oder kleiner als den gewünschten Wert von 0,006 nach einem oder zwei aufeinanderfolgenden Nachbearbeitungsschritten zu haben.

8. Verfahren zum harmonischen Stimmen einer Tonfeder (1) nach Anspruch 1, **dadurch gekennzeichnet, dass** eine Datenbank im Messinstrument so ausgelegt ist, dass sie automatisch in Abhängigkeit von den im Messinstrument nach der FFT-Analyse ermittelten Frequenzspitzen weiß, welche Nachbearbeitung genau an der Tonfeder vorzunehmen ist, um die Tonfeder in einem einzigen Schritt zu korrigieren und zu stimmen.

9. Verfahren zum harmonischen Stimmen einer Tonfeder (1) nach einem der vorhergehenden Ansprüche, **dadurch gekennzeichnet, dass** jede Nachbearbeitung der Tonfeder durch Fräsen oder Schleifen oder durch lokales Quetschen des Materials der Tonfeder durchgeführt wird.

## Claims

1. A method of harmonic tuning of a gong (1) of a striking watch, the gong (1) being fastened to at least one gong holder (2) by at least one of its ends or by an intermediate portion located between the first end and the second end of the gong (1), and for which a ratio of vibration frequencies generated on the one hand in a watch plane XY, and on the other hand outside the watch plane according to the axis Z following a strike of a hammer against the gong (1),
the method comprising the following steps:
- placing the gong (1) by means of its gong holder (2) on an adapted support of a measuring instrument or placing a watch case comprising a striking mechanism with the gong (1) on an adapted support of the measuring instrument,
- striking the gong (1) in a direction defined by a hammer which is external or forming part of the striking mechanism of the watch,
- picking up the dynamic response of the gong activated and vibrated by the strike of the hammer, by the measuring instrument,
the method being **characterised in that** it comprises the following steps :
- processing the dynamic response signal of the gong by performing a fast Fourier transform in a processor unit or in a microcontroller of the measuring instrument,
- determining at least two frequency peaks which correspond, in a selected natural mode, to the vibration frequencies in the plane XY and outside the plane Z of the vibrating gong in an audible frequency band from 20 Hz to 5 kHz,
- calculating at least one ratio r = |fip - fih|/fip ≤ 0.006 or r' = |fih-fip|/fih ≤ 0.006, where fip is the vibration frequency in the plane XY of the iₜₕ selected natural mode, and fih is the vibration frequency outside the plane Z of the iₜₕ natural mode, the calculation of the ratio r or r' depending on the direction of striking of the hammer against the gong,
- comparing the ratio r or r' to a desired value equal to 0.006 in such a way that if r or r' is equal to or less than the desired value of 0.006 the gong is considered tuned, on the other hand, if r or r' is greater than the desired value, a gong adjustment operation is carried out before repeating the steps of the method from the striking of the gong by the hammer.

2. The method of harmonic tuning of a gong (1) according to claim 1, **characterised in that** the dynamic response of the activated and vibrating gong is a sound or audible signal picked up by a microphone unit of the measuring instrument.

3. The method of harmonic tuning of a gong (1) according to claim 1, **characterised in that** the dynamic response of the activated and vibrating gong is a vibratory signal picked up by a laser vibrometer.

4. The method of harmonic tuning of a gong (1) according to claim 1, **characterised in that** all the natural frequencies of the gong in the audible frequency band from 20 Hz to 5 kHz are tuned.

5. The method of harmonic tuning of a gong (1) according to claim 1, for which the gong (1) is configured to be disposed in a gong plane which corresponds to the watch plane, **characterised in that** the gong is struck by the hammer in one direction of the gong plane and **in that** the ratio r = |fip-fih|/fip ≤ 0.006 is calculated to determine whether gong adjustment operations must be carried out.

6. The method of harmonic tuning of a gong (1) according to claim 1, for which the gong (1) is configured to be disposed in a gong plane which corresponds to the watch plane, **characterised in that** the gong is struck by the hammer in a direction outside the gong plane Z, perpendicular to the watch plane or in a direction of an oblique strike, and **in that** the ratio r' = |fih - fip|/fih ≤ 0.006 is calculated to determine whether gong adjustment operations must be carried out.

7. The method of harmonic tuning of a gong (1) according to claim 1, **characterised in that** several simulations depending on the frequency difference of the vibration frequencies in the plane XY and outside the plane Z allow to precisely establish the type of machining and adjustment to be carried out to have the ratio r and/or r' equal to or less than the desired value of 0.006 after one or two successive adjustment steps.

8. The method of harmonic tuning of a gong (1) according to claim 1, **characterised in that** a database in the measuring instrument is designed in such a way that it automatically knows, according to the frequency peaks determined in the measuring instrument following the FFT analysis, what adjustment to be carried out precisely on the gong to correct and tune said gong at once.

9. The method of harmonic tuning of a gong (1) according to one of the preceding claims, **characterised in that** each adjustment of the gong is carried out by milling or grinding or by local crushing of the gong material.
